# DEMANDE DE BREVET EUROPEEN

(11) **EP 1 057 722 A1**
(43) Date de publication de la demande: **06.12.2000**
(21) Numéro de dépôt: 00470008.4
(22) Date de dépôt: 31.05.2000
(51) Int. Cl.: B63B 1/12, B63B 17/02, B63B 29/04

(54) **Structure flottante aménageable pour la plaisance**

(30) Priorité: 31.05.1999 FR 9907033
(71) Demandeur: Aulne Loisirs Plaisance, 29520 Chateauneuf du Faou (FR)
(72) Inventeur: Guillerm, Isabelle, 29520 Châteauneuf du Faou (FR)
(74) Mandataire: Poupon, Michel

(57) **Abrégé**

La présente invention concerne une structure flottante aménageable (1) pour la plaisance comportant au moins deux flotteurs (2) en parallèle reliés par une plate-forme pourvue d'une pluralité de coffres de rangement agencés dans les flotteurs (2) et la plate-forme (3), caractérisée en ce qu'elle comporte des moyens amovibles de couverture (5) et aptes à être rangés dans lesdits coffres et en ce que lesdits moyens de couverture (5) comportent en outre des moyens de séparation verticale (16) de manière à compartimenter au choix la structure en différents espaces.

## Description

La présente invention concerne une structure flottante aménageable pour la plaisance comportant au moins deux flotteurs en parallèle reliés par une plate-forme.

Elle se rapporte plus particulièrement à une telle structure permettant de faire de la randonnée et du camping sur l'eau, notamment sur les canaux et rivières.

On connaît déjà un type d'embarcation analogue, généralement propulsé par un moteur in-bord ou hors-bord, ou une voile, et qui comporte traditionnellement un habitacle en dur.

L'inconvénient majeur d'une telle structure est son impossibilité de disposer, dans le premier cas, d'une plate-forme à ciel ouvert, et dans le second cas, d'une plate-forme autorisant une habitabilité.

Le but de l'invention est de proposer une structure flottante aménageable qui permette de résoudre tout ou partie des inconvénients précités.

A cet effet, la présente invention a pour objet une structure flottante aménageable pour la plaisance comportant au moins deux flotteurs en parallèle reliés par une plate-forme pourvue d'une pluralité de coffres de rangement agencés dans les flotteurs et la plate-forme, caractérisée en ce qu'elle comporte des moyens de couverture amovibles et aptes à être rangés dans lesdits coffres et en ce que lesdits moyens de couverture comportent en outre des moyens de séparation verticale de manière à compartimenter au choix la structure en différents espaces.

Suivant quelques dispositions intéressantes de l'invention:
- les moyens de couverture sont constitués d'un taud recouvrant la totalité de la plate-forme et offrant un abri qui repose sur une structure de piquets tubulaires amovibles fixés à l'embarcation au moyen de chandeliers solidaires de la structure et positionnés verticalement sur la périphérie de ladite structure ;
- les moyens de séparation sont constitués de rideaux à enrouleurs destinés à être tendus verticalement et fixés au pont de la structure ;
- chacun des flotteurs comporte au moins un coffre à coulisse verticale apte à prendre une position encastrée et une position d'ouverture dans lequel sont agencées des étagères pour le rangement ; le coffre est en outre pourvu d'un dispositif de verrouillage en position d'ouverture ;
- chacun des coffres comporte une porte coulissante verticale du type porte à enrouleur avec fermeture position haute et basse ;
- la structure comporte sur l'un des rebords de la plate-forme un ensemble fixe constitué du poste de pilotage et de part et d'autre de celui-ci respectivement d'un bloc de cuisine et d'un évier ;
- chaque chandelier comporte des bouchons de chandeliers pouvant s'enlever facilement grâce au dispositif de bouchons encastrés ;
- le pont de la structure comporte des moyens de fixation rapide destinés à immobiliser les pieds de bancs disposés perpendiculairement au sens de navigation de manière à transformer la structure flottante en un bateau permettant aux passagers de découvrire les bords du rivage.

Un autre objet de la présente invention concerne une plate-forme de réception sur l'eau, caractérisée en ce qu'elle est constituée de structures flottantes conformes à l'une quelconque des caractéristiques précédentes assemblées entre elles par l'intermédiaire de leur flotteur suivant le sens de la longueur.

Selon une- caractéristique avantageuse, les moyens de couverture de chaque structure sont conformés pour coopérer ensemble de manière à couvrir ladite plate-forme ainsi formée.

Les caractéristiques de l'invention mentionnées ci-dessus, ainsi que d'autres, apparaîtront plus clairement à la lecture de la description suivante d'un exemple de réalisation, en se référant aux dessins annexés sur lesquels :
- la figure 1 est une vue en perspective de la structure flottante selon la présente invention ;
- la figure 2 est une vue en plan de dessus de la structure flottante dépourvue des moyens de couverture de ladite structure ;
- la figure 3 est une vue suivant la flèche F de la figure 2 ;
- la figure 4 est une vue de côté de la structure flottante selon la figure 2 ;
- la figure 5 est une vue en perspective en détail d'un coffre de rangement ; et,
- la figure 6 est une vue de détail des moyens de fixation des moyens de couverture de la structure.

On a représenté à la figure 1, une structure flottante aménageable 1 pour la plaisance comportant au moins deux flotteurs 2 en parallèle reliés par une plate-forme 3 dotée d'une propulsion électrique ou d'un moteur hors-bord ou in-bord 4 pour naviguer sur l'eau.

La structure 1 est composée de deux éléments principaux : une plate-forme 3 reliant les flotteurs 2 parallèles et des moyens amovibles de couverture 5 de ladite plate-forme 3. L'un des bords 3a de la plate-forme 3 est en outre pourvu d'un ensemble fixe 6 constitué du poste de pilotage 7 et de part et d'autre de celui-ci respectivement d'un bloc de cuisine 8 et d'un ensemble évier 9. Le bloc de cuisine 8 comporte par exemple une glacière et un jeu de feux de cuisson, comme visible sur la figure 2.

Selon un mode de réalisation préférentiel, cet ensemble fixe 6 est disposé sur le bord amont de la plate-forme 3 permettant ainsi au navigateur d'avoir une bonne perception des obstacles éventuels à venir.

Les moyens de couverture 5 sont constitués, avantageusement, d'un taud ou bâche 15, représenté en pointillés, recouvrant la totalité de la plate-forme 3 et offrant un abri qui repose sur une structure de piquets tubulaires 10 amovibles fixés à l'embarcation par le biais de chandeliers 11 solidaires de la structure.

Ces chandeliers 11 sont positionnés verticalement, comme visible sur la figure 6, sur la périphérie de la structure et comportent respectivement des bouchons 12 pouvant s'enlever facilement grâce au dispositif de bouchon encastrés. En outre, chacun des chandeliers 11 est pourvu d'un mécanisme de blocage 13 du piquet tubulaire 10 engagé dans le chandelier 11 qui est par exemple constitué d'une vis de serrage. Certains chandeliers peuvent en outre être logé dans une embase tubulaire 11a fixée au pont

La structure de piquets tubulaires 10 est constituée également de tubes horizontaux 14 reliant le haut des montants entre eux, pour supporter le taud 15, et permettant avantageusement la fixation de rideaux à enrouleurs 16 de séparation, désignés également moyens de séparation, en position verticale de telle sorte que ceux-ci peuvent être tendus et fixés au pont afin de compartimenter la structure en différents espaces tels que par exemple un espace chambre, un espace lavabo 50 et un espace de toilette 51. On notera que la structure est pourvue d'un lavabo et de toilette entièrement démontables, afin de permettre d'obtenir une structure à pont plat sans obstacle.

Par ailleurs, les moyens de couvertures 5 sont amovibles et peuvent être rangés à l'intérieur de la plate-forme 3. Des flotteurs 2 qui sont pourvus d'une pluralité de coffres de rangement 17, permettant ainsi d'obtenir une plate-forme 3 dépourvue de tout obstacle et pouvant accueillir un maximum de personnes ou simplement servir de surface plane nécessaire pour organiser une réception.

A cet effet, le nécessaire de camping peut être complètement intégré à et rangé dans la structure selon l'invention ; pour cela chacun des deux flotteurs 2 de la structure abrite au moins un coffre 17 à coulisse verticale apte à prendre une position encastrée et une position d'ouverture, dans lequel sont agencées des étagères pour le rangement. Selon le mode de réalisation représenté sur les figures, la structure comporte pour chaque flotteur trois coffres 17 du type décrit ci-dessus, comportant chacun une porte coulissante verticale 18 du type porte à enrouleur avec une fermeture position haute et basse, comme illustré en détail sur la figure 5.

Par ailleurs, chacun des coffres 17 comporte un dispositif de verrouillage en position d'ouverture, du type verrou ou équivalent.

On comprendra aisément que de tels coffres 17 offrent un rangement sous forme d'étagères, pour le linge, la vaisselle, l'alimentation et qu'ils présentent en position d'ouverture une accessibilité pratique pour le camping. De plus, lorsque ces coffres sont fermés ils sont recouverts d'un capot traditionnellement utilisé sur les bateaux permettant ainsi de ranger rapidement tout le nécessaire de camping sans que rien ne paraisse et former ainsi un pont plat sur toute la structure.

Afin de faciliter la manipulation de tels coffres 17, des poignées 20 escamotables sur le capot 21 sont aménagées sur ce dernier pour lever ou descendre celui-ci. De plus, de chaque côté latéral du coffre sont agencées des glissières verticales 22 avec, comme mentionné plus haut, un système de blocage en position d'ouverture.

Selon une variante de réalisation, un vérin, non représenté, d'aide à la manipulation de chaque coffre 17 est disposé au fond du coffre afin de permettre un accompagnement de l'ouverture.

Les flotteurs abritent également quatre coffres 30 pour ranger les amarres et ancres, un coffre pour ranger les montants tubulaires, deux coffres pour accéder au moteur et batteries, et un coffre de rangements divers, tables pliantes, bancs pliants et autres tels que les quatre bittes d'amarrage. Ces coffres 30 sont constitués de manière classique d'un couvercle articulé autour d'une charnière.

La plate-forme comporte, selon un mode préférentiel, deux coffres 31 de rangement pour les matelas. Ces coffres de rangement 31 des matelas peuvent avantageusement être de structure identique à ceux décrits ci-dessus, c'est-à-dire à coulissement vertical. Toutefois, ces derniers comportent dans un tel cas, un plateau formant le dessus du coffre qui est amovible afin de permettre, en position d'ouverture, l'accès au matelas.

La structure flottante 1 comporte également une réserve d'eau 32, un rangement pour les armatures métalliques et bâches 33 et de manière classique des feux de navigation 40.

Afin d'assurer la sécurité des passagers sur la structure flottante, chaque chandelier 11 est muni de glissières 41 dans lesquelles coulissent des moyens de retenue 42 du type sangle, comme visible sur la figure 6.

Le pont de la structure flottante 1 comporte également des moyens de fixation rapide, non représentés, pour des pieds de bancs disposés perpendiculairement au sens de navigation permettant de transformer la structure flottante 1 suivant l'invention en un bateau permettant aux passagers de découvrire les bords du rivage.

La structure selon l'invention permet également d'assembler plusieurs structures les unes aux autres suivant le sens de la longueur des flotteurs 2. Par ailleurs, les moyens de couverture 5 sont conformés pour coopérer ensemble de manière à couvrir ladite plate-forme ainsi formée afin d'obtenir une surface de réception couverte plus importante.

On comprend à la lecture de la description ci-dessus que la structure flottante de la présente invention est relativement simple à réaliser, peu coûteuse et permet une souplesse d'emploi permettant d'allier une plate-forme habitable avec une plate-forme à ciel ouvert.

Par ailleurs, cette structure permet à tout utilisateur de naviguer et de camper de façon originale en bénéficiant d'un maximum de confort.

Bien que l'invention ait été décrite en liaison avec un mode de réalisation particulier elle comprend tous les équivalents techniques des moyens décrits.

## Revendications

1. Structure flottante aménageable (1) pour la plaisance comportant au moins deux flotteurs (2) en parallèle reliés par une plate-forme pourvue d'une pluralité de coffres de rangement agencés dans les flotteurs (2) et la plate-forme (3), caractérisée en ce qu'elle comporte des moyens amovibles de couverture (5) et aptes à être rangés dans lesdits coffres et en ce que lesdits moyens de couverture (5) comportent en outre des moyens de séparation verticale (16) de manière à compartimenter au choix la structure en différents espaces.

2. Structure selon la revendication 1, caractérisée en ce que les moyens de couverture sont constitués d'un taud (15) recouvrant la totalité de la plate-forme (3) et offrant un abri qui repose sur une structure de piquets tubulaires (10) amovibles fixés à l'embarcation par le biais de chandeliers (11) solidaires de la structure et positionnés verticalement sur la périphérie de ladite structure.

3. Structure selon l'une des revendications précédentes, caractérisée en ce que les moyens de séparation sont constitués de rideaux à enrouleurs (16) destinés à être tendus verticalement et fixés au pont de la structure.

4. Structure selon l'une quelconque des revendications précédentes, caractérisée en ce que chacun des flotteurs (2) comporte au moins un coffre à coulisse verticale (17) apte à prendre une position encastrée et une position d'ouverture dans lequel sont agencées des étagères pour le rangement et en ce que ledit coffre (17) est pourvu d'un dispositif de verrouillage dans ladite position d'ouverture.

5. Structure flottante selon la revendication 4, caractérisée en ce que chacun des coffres (17) comporte une porte coulissante verticale (18) du type porte à enrouleur avec fermeture position haute et basse.

6. Structure flottante selon l'une quelconque des revendications précédentes, caractérisée en ce qu'elle comporte sur l'un (3a) des rebords de la plate-forme (3) un ensemble fixe (6) constitué du poste de pilotage (7) et de part et d'autre de celui-ci respectivement d'un bloc de cuisine (8) et d'un évier (9).

7. Structure flottante selon la revendication 2, caractérisée en ce que chaque chandelier (11) comporte des bouchons de chandeliers (12) pouvant s'enlever facilement grâce au dispositif de bouchons encastrés.

8. Structure flottante selon l'une quelconque des revendications précédentes, caractérisée en ce que le pont de la structure (1) comporte des moyens de fixation rapide destinés à immobiliser les pieds de bancs disposés perpendiculairement au sens de navigation de manière à transformer la structure flottante (1) en un bateau permettant aux passagers de découvrire les bords du rivage.

9. Plate-forme de réception sur l'eau, caractérisée en ce qu'elle est constituée de structures flottantes (1) conformes à l'une quelconque des revendications précédentes assemblées entre elles par l'intermédiaire de leur flotteur (2) suivant le sens de la longueur.

10. Plate-forme selon la revendication 9, caractérisée en ce que les moyens de couverture (5) de chaque structure (1) sont conformés pour coopérer ensemble de manière à couvrir ladite plate-forme ainsi formée.
